# EUROPÄISCHE PATENTANMELDUNG

(11) **EP 3 840 406 A1**
(43) Veröffentlichungstag der Anmeldung: **23.06.2021**
(21) Anmeldenummer: 20215668.3
(22) Anmeldetag: 18.12.2020
(51) Int. Cl.: H04R 5/02, H04R 25/00, A47G 9/00

(54) **VORRICHTUNG ZUR SCHALLÜBERTRAGUNG**

(30) Priorität: 19.12.2019 DE 102019220228
(71) Anmelder: Greschl, Simon, 80636 München (DE)
(72) Erfinder: Greschl, Simon, 80636 München (DE)
(74) Vertreter: Maiwald Patent- und Rechtsanwaltsgesellschaft mbH

(57) **Zusammenfassung**

Die Erfindung betrifft eine Vorrichtung zur Schallübertragung. Die Vorrichtung (10) ist eingerichtet zur Schallübertragung mittels Knochenschall, zum Hervorrufen eines Schallempfindens durch Anregung von Körperschall in einem Schädelknochen. Die Vorrichtung (10) weist mindestens eine Schallerzeugungsvorrichtung (20) und eine Schallfortpflanzungsvorrichtung (30) auf. Die Schallfortpflanzungsvorrichtung (30) ist akustisch gekoppelt zu der Schallerzeugungsvorrichtung (20) angeordnet ist und ist dazu eingerichtet, durch akustische Kopplung der Schallfortpflanzungsvorrichtung (30) mit dem Schädelknochen das Schallempfinden hervorzurufen.

## Beschreibung

### Gebiet der Erfindung

Die Erfindung betrifft eine Vorrichtung zur Schallübertragung, insbesondere zur Schallübertragung mittels Knochenschall. Weiterhin betrifft die Erfindung eine Verwendung.

### Hintergrund

Im Stand der Technik gibt es zahlreiche Vorrichtungen zur Schallübertragung, beispielsweise Lautsprecher oder Kopfhörer. Allerdings kann es für zumindest einige Anwendungen von Nachteil sein, wenn Schall, der von der Vorrichtung zur Schallübertragung - z.B. von einem Lautsprecher - erzeugt und/oder übertragen wird, von vielen Personen gehört werden kann. Weiterhin können beispielsweise andere Vorrichtungen zur Schallübertragung - wie z.B. Kopfhörer - für zumindest einige Personen Nachteile aufweisen, wie z.B. ein unangenehmes Tragegefühl.

### Zusammenfassung

Es ist Aufgabe der Erfindung, eine Vorrichtung zur Schallübertragung mit beschränkter akustischer Reichweite zur Verfügung zu stellen.

Diese Aufgabe wird durch den Gegenstand der unabhängigen Patentansprüche gelöst. Weiterbildungen der Erfindung ergeben sich aus den Unteransprüchen und der folgenden Beschreibung.

Ein Aspekt der Erfindung betrifft eine Vorrichtung, die zur Schallübertragung mittels Knochenschall eingerichtet ist. Die Vorrichtung kann zum Hervorrufen eines Schallempfindens durch Anregung von Körperschall in einem Schädelknochen dienen. Die Vorrichtung weist mindestens eine Schallerzeugungsvorrichtung und eine Schallfortpflanzungsvorrichtung auf. Die Schallfortpflanzungsvorrichtung ist akustisch gekoppelt zu der Schallerzeugungsvorrichtung angeordnet. Die Schallfortpflanzungsvorrichtung ist dazu eingerichtet, durch akustische Kopplung der Schallfortpflanzungsvorrichtung mit dem Schädelknochen das Schallempfinden hervorzurufen.

Die Vorrichtung überträgt Schall mittels Knochenschall, Körperschall oder Knochenleitung auf den Schädelknochen. Eine Schallübertragung auf anderem Wege als über den Schädelknochen - z.B. über den Hals, den Torso oder andere Körperteile - spielt dabei keine oder nur eine sehr untergeordnete Rolle. Bei zumindest einigen Vorrichtungen wird der Schall zu einem großen Anteil, bei zumindest manchen Vorrichtungen sogar zu einem überwiegenden Anteil, mittels Knochenschall von der Schallerzeugungsvorrichtung zu einem Innenohr, beispielsweise zu einem menschlichen Innenohr, übertragen und kann auf diese Weise ein Schallempfinden hervorrufen. Darüber hinaus kann zumindest ein Anteil des erzeugten Schalls zusätzlich auf einem anderen Weg, z.B. über die Luft und/oder über das Trommelfell, zum Innenohr übertragen werden.

Die Schallerzeugungsvorrichtung kann z.B. ein Lautsprecher oder ein Kopfhörer sein und/oder eine Schallerzeugungsvorrichtung eines Lautsprecher oder eines Kopfhörers verwenden. Es kann eine einzige Schallerzeugungsvorrichtung verwendet werden, oder auch eine Vielzahl davon. Die Schallerzeugungsvorrichtung kann verschiedene Prinzipien verwenden; sie kann z.B. einen elektrodynamischen, piezoelektrischen und/oder einen weiteren Typ von Schallwandler aufweisen. Die Wahl des Schallwandlers kann Aspekte wie z.B. Robustheit, Wandlereffizienz, Kosten und/oder weitere Aspekte berücksichtigen.

Die verformbare Schallfortpflanzungsvorrichtung kann verformbar sein, beispielsweise plastisch verformbar, oder auch zumindest teilweise elastisch verformbar. Die Verformbarkeit kann vorteilhafterweise zu einer besseren Schallübertragung und/oder zu einer höheren Bequemlichkeit beim Aufliegen auf der Schallfortpflanzungsvorrichtung beitragen. Die Schallfortpflanzungsvorrichtung ist akustisch gekoppelt zu der Schallerzeugungsvorrichtung angeordnet. Dies kann z.B. durch direkten Kontakt der Schallfortpflanzungsvorrichtung zu der Schallerzeugungsvorrichtung realisiert sein oder auch durch "Zwischenschalten" eines akustisch gut leitenden Mediums. Der direkte Kontakt der Schallfortpflanzungsvorrichtung zu der Schallerzeugungsvorrichtung kann lösbar oder nicht-lösbar gestaltet sein; er kann zum Beispiel mittels Schweißen, Kleben, mittels eines Gewindes und/oder mittels einer anderen formschlüssigen und/oder stoffschlüssigen Verbindung realisiert sein.

Die verformbare Schallfortpflanzungsvorrichtung ist dazu eingerichtet, durch akustische Kopplung der Schallfortpflanzungsvorrichtung mit dem Knochen (im Bereich des Kopfes) das Schallempfinden hervorzurufen. Dabei kann die Schallfortpflanzungsvorrichtung beispielsweise auf einem Teil der Haare und/oder der Haut des Kopfes aufliegen. Durch die Ausgestaltung der Schallfortpflanzungsvorrichtung, z.B. durch deren Verformbarkeit, kann beispielsweise beim Betrieb der Vorrichtung ein großer Teil eines Hinterkopfes auf der Schallfortpflanzungsvorrichtung aufliegen und damit zu einer flächigen und qualitativ guten Schallübertragung - d.h. mit geringer Dämpfung - beitragen. Die Schallfortpflanzungsvorrichtung kann als eine oder mehrere Kammern, als verbundene oder getrennte Kammern, ausgeführt sein. Die Schallerzeugungsvorrichtung(en) und/oder die Schallfortpflanzungsvorrichtung(en) können so angeordnet und/oder ausgelegt sein, dass nur ein geringer Teil des Schalls an die Umgebung abgestrahlt wird. Der Schall kann dadurch auf einen unmittelbaren Bereich um den Klangkörper limitiert sein. Dieser räumlich limitierende oder limitierte Effekt kann in manchen Ausführungsformen weiter unterstützt werden, beispielsweise wenn der Nutzer physischen Kontakt zu der Vorrichtung oder zum Klangkörper hat, z.B. weil der Klang dadurch als im Wesentlichen "reine Vibration" auf den Körper, insbesondere auf den Schädelknochen, übertragen wird, und nur zu einem geringen Teil Luft als Zwischenmedium dient, in dem sich die Schallwellen ausbreiten. Mittels dieses Prinzips und/oder mittels dieser Vorrichtung kann zumindest ein Teil des Schalls an das Innenohr gelangen, ohne einen Weg über das Trommelfell zu nehmen. Dies kann, weiter vorteilhaft, dazu genutzt werden, dass der Schall nur von der Person wahrgenommen wird, die z.B. in direktem Kontakt mit der Vorrichtung steht und damit andere Personen in demselben Raum nicht oder zumindest in einem geringeren Ausmaß als durch einen Lautsprecher stört. Dies kann insbesondere vorteilhaft sein, wenn die Vorrichtung in einem Kissen angeordnet ist und auf diese Weise eine andere Person auf einer Liege, einem Bett, etc. in einem geringeren Ausmaß stört als dies z.B. durch einen Lautsprecher der Fall wäre. Die Vorrichtung kann auch beispielsweise in einem Kopfteil von Sitzen - z.B. in Autos, Zügen, Flugzeugen, usw. - angeordnet sein und damit andere oder außenstehende Personen nur in geringem Maße stören.

Da die durchschnittliche Distanz des Außenohrs zum Klangerzeuger - z.B. im Vergleich zu einem konventionellen Laufsprecher und/oder einer Punktschallquelle - geringer sein kann, kann für die gleiche wahrgenommene Lautstärke ein geringerer Schalldruck der Schallerzeugungsvorrichtung erforderlich sein. Dadurch kann zumindest in einigen Ausführungsformen die Schallwandlung besonders effizient sein. Als Maß für die Effizienz kann z.B. ein Verhältnis eines Schalldrucks in einem Innenohr zu einer Eingangsleistung der Schallerzeugungsvorrichtung dienen.

In einigen Ausführungsformen kann der Schall oder Klang im Wesentlichen von der gesamten Schallfortpflanzungsvorrichtung - d.h. "flächendeckend" - ausgestrahlt werden. Dadurch kann vorteilhafterweise bewirkt werden, dass - z.B. im Vergleich zu punktförmigen Schallquellen - ein größerer Bereich mit einer im Wesentlichen einheitlichen Lautstärke versorgt werden kann. Weiterhin kann damit eine Lautstärkeverteilung erreicht werden, die bei zumindest einigen anderen Vorrichtungen nur mittels eines größeren Abstands zum Klangerzeuger erreicht wird.

In einigen Ausführungsformen ist die Schallerzeugungsvorrichtung ein elektrodynamischer, elektrostatischer oder piezoelektrischer Schallwandler. Damit kann die Vorrichtung vorteilhafterweise an eine breite Palette von Anforderungen angepasst werden und kann Aspekte wie z.B. Robustheit, Wandlereffizienz, Abmessungen (z.B. Volumen), Kosten und/oder weitere Aspekte berücksichtigen. Beispielsweise kann ein besonders robuster piezoelektrischer Schallwandler verwendet werden. In einer Ausführungsform kann ein elektrodynamischer Schallwandler an einem der Membran entgegengesetzten Ende eine Feder aufweisen, um auf diese Weise unter Belastung - z.B. beim Aufliegen des Kopfes - ein besseres Schwingverhalten eines bewegten Teiles des Schallwandlers zu erzielen.

In einigen Ausführungsformen weist die Vorrichtung eine Vielzahl von Schallerzeugungsvorrichtungen auf. Damit können z.B. Richtungseffekte wie z.B. Stereo, Quadro, etc. realisiert werden. Es kann damit auch eine Konzentration auf einen bestimmten Bereich, z.B. auf eine Mitte, der Schallfortpflanzungsvorrichtung erreicht werden. Dieser bestimmte Bereich kann auch variabel gestaltet sein, z.B. kann die Schallquelle bei einer Bewegung des Kopfes "mitgehen" und damit z.B. zu einem konstanteren und/oder besseren Hörerlebnis beitragen.

In manchen Ausführungsformen kann einer Schallfortpflanzungsvorrichtung mehr als eine Schallerzeugungsvorrichtung zugeordnet sein.

In einigen Ausführungsformen ist die Vielzahl von Schallerzeugungsvorrichtungen in Form einer Matrix angeordnet. Die Matrix kann z.B. als 2D-Matrix, als 3D-Matrix oder als Grid mit gleichmäßigen Abständen der Schallerzeugungsvorrichtungen ausgestaltet sein. Die Matrix kann z.B. eine konzentrische oder elliptische Verteilung der Schallerzeugungsvorrichtungen aufweisen. Die Matrix kann auch ungleichmäßige Abstände der Schallerzeugungsvorrichtungen aufweisen, beispielsweise mit mehr Schallerzeugungsvorrichtungen in einer Mitte und/oder im Bereich eines Randes der Schallfortpflanzungsvorrichtung. Damit kann die Vorrichtung an eine breite Variation von Klangerlebniswünschen oder -spezifikationen angepasst werden. In manchen Ausführungsformen kann damit ein flächendeckender Klang mit limitierter Reichweite erzielt werden.

In einigen Ausführungsformen ist die Schallfortpflanzungsvorrichtung zumindest in einem Bereich, der für die akustische Kopplung der Schallfortpflanzungsvorrichtung mit dem Knochen eingerichtet ist, plastisch verformbar. Beispielsweise kann, wenn die Schallerzeugungsvorrichtung an einer ersten Seite (z.B. eine "Rückseite") der Schallfortpflanzungsvorrichtung angeordnet ist, eine zweite Seite (z.B. eine "Vorderseite") der Schallfortpflanzungsvorrichtung, oder ein Teilbereich der zweiten Seite, plastisch verformbar sein. Damit kann sich die Vorrichtung zumindest an einen Teil des menschlichen Hinterkopfes besser anpassen und/oder diesen umfassen. Damit kann z.B. eine effizientere akustische Kopplung und/oder eine höhere Bequemlichkeit erreicht werden. In zumindest einigen Ausführungsformen ist ein Material der Schallfortpflanzungsvorrichtung so ausgewählt, dass sich bei einer plastischen Verformung deren akustischen Eigenschaften, insbesondere die Schallfortpflanzung und/oder die Dämpfung, nicht wesentlich verschlechtern oder sogar verbessern.

In einigen Ausführungsformen ist die Schallfortpflanzungsvorrichtung als eine Hülle ausgeführt, welche ein Fluid beinhaltet, wobei das Fluid Teil einer Gruppe von Materialien ist, wobei die Gruppe ein Gas, beispielsweise Luft, Wasser, Öl, beispielsweise Silikonöl, und/oder andere Fluide umfasst. Das Fluid soll dabei breit ausgelegt werden, wobei als wichtiges Kriterium angesehen wird, dass das Fluid gut schallleitend ist. Alternativ oder zusätzlich kann die Hülle auch feste Materialien beinhalten, z.B. als eine Suspension, welche eine Vielzahl von Partikeln aufweist.

In einer Ausführungsform ist die Vorrichtung dazu eingerichtet, das Fluid zu beheizen. Durch derartige Wärmequellen kann dem Benutzer vorteilhafterweise weiterer Komfort geboten werden.

Alternativ oder zusätzlich kann die Hülle und/oder die Schallfortpflanzungsvorrichtung aus einem gut schallleitenden Material, z.B. Aluminium, Kupfer, Stahl und/oder aus anderen Metallen und/oder Legierungen bestehen oder diese aufweisen.

In einigen Ausführungsformen ist die Schallfortpflanzungsvorrichtung als eine Hülle ausgeführt, welche eine Füllung mit einer Vielzahl von Partikeln, insbesondere mit einer Partikelgröße von 1 µm bis 1 cm, insbesondere von 0,1 mm bis 1 mm, aufweist. Die Partikel können aus einer Vielzahl von Materialien bestehen und/oder diese aufweisen. Beispiele können mineralische Materialien, wie z.B. Sand oder gemahlene Kreide, Graphen, Metalle, Legierungen, Metalloxide und/oder Kunststoff-Granulat, z.B. Polystyrol-Granulat, umfassen. Die Metalle und/oder Legierungen können beispielsweise auch als hohle Kügelchen gestaltet werden, z.B. um Gewicht zu sparen. Das Kunststoff-Granulat kann beispielsweise dazu verwendet werden, um nach einem Anpassen der Hülle ein Gas (z.B. Luft) aus der Hülle zu saugen und damit vorteilhafterweise eine enge individuelle Anpassung an eine Kopfform zu erzielen. Zumindest einige dieser Partikel können einen wärmeisolierenden Effekt aufweisen. Damit kann sich die Vorrichtung "warm" und/oder besonders angenehm anfühlen.

In einigen Ausführungsformen können Materialien mit unterschiedlichen Geschwindigkeiten der Schallausbreitung genutzt werden. Beispielsweise kann durch die Verwendung eines Mediums als Klangkörper mit höherer Schallgeschwindigkeit als Luft - zum Beispiel Wasser, Alu, Graphen - dem Nutzer eine flächendeckende Ausbreitung suggeriert werden.

In einigen Ausführungsformen weist die Schallfortpflanzungsvorrichtung eine oder mehrere Transmitterplatten auf. Dadurch kann ein im Wesentlichen homogene, flächige Verteilung des durch die Schallerzeugungsvorrichtungen eingestrahlten Körperschalls erreicht werden. Die Transmitterplatten können zwischen der Schallerzeugungsvorrichtung und einer (weiteren) Schallfortpflanzungsvorrichtung angeordnet sein. Die Transmitterplatten können zentriert zur Schallfortpflanzungsvorrichtung angeordnet sein. Dabei weisen die Transmitterplatten eine hohe Steifigkeit und eine geringe Dichte auf. Die Transmitterplatten können beispielsweise Carbon (carbonfaserverstärkter Kunststoff, CFK), Acryl oder ähnliche Materialien aufweisen oder aus diesen bestehen. Die Transmitterplatten können eine Dimensionierung von etwa 60 % bis 90 %, beispielsweise etwa 75 %, der Fläche der Schallfortpflanzungsvorrichtung aufweisen. Die Schallerzeugungsvorrichtung kann dezentral zu der oder den Transmitterplatte(n) angeordnet sein, z.B. an Hotspots der Eigenmoden der Transmitterplatten. In einer Ausführungsform ist eine Schallerzeugungsvorrichtung pro Transmittersegment angeordnet. Deren Position kann beispielsweise zwischen 35 % und 45 %, z.B. bei etwa 40 %, in x- und y-Richtung der Platten sein. Dies kann eine optimale Schwingungsanregung der Platte ermöglichen. Insbesondere kann mit 2 bis 3 Wandlern die gesamte Transmitterplatte - bestehend aus mehreren Segmenten - im Wesentlichen homogen angeregt werden, mit einer Lautstärke-Varianz von ±5dB über die gesamte Platte.

Weiterhin kann die Transmitterplatte Aussparungen in Form von mehreren Kreisbögen aufweisen. Es können mehrere der Kreisbögen konzentrisch zu einem Mittelpunkt angeordnet sein. Der Mittelpunkt kann durch die Schallerzeugungsvorrichtung definiert sein. Die Aussparungen können an Positionen der Vibrations-HotSpots der Transmitterplatte angeordnet sein. Die Aussparungen können dazu beitragen, störende Vibrationen zu reduzieren, weil dort keine Vibration entstehen und damit abgestrahlt werden können. Um die Aussparungen herum kann sich die Vibration erhöhen, da sie nicht weitergeleitet werden kann.

Ferner können zirkuläre oder runde Dämpfungselemente an Positionen der Vibrations-LowSpots der Transmitterplatte angeordnet sein, z.B. durch Kleben. Die Dämpfungselemente können aus demselben Material bestehen wie die Transmitterplatte. Deren Radius kann etwa zwischen 5 mm und 20 mm betragen. Der Radius kann von der Größe der Transmitterplatte abhängig sein. Die Dämpfungselemente können vorteilhafterweise dazu beitragen, Vibrationen an diesen Stellen zu verstärken.

Insbesondere durch das Zusammenwirken der genannten Merkmale kann ein besonders angenehmes und/oder transparentes Klangbild und ein homogenes Schwingungsbild über die gesamte Transmitterplatte erzeugt werden.

In einigen Ausführungsformen ist die Schallfortpflanzungsvorrichtung als eine Art von 3D-Gitter ausgeführt. Das 3D-Gitter kann in einer Hülle angeordnet sein. Das 3D-Gitter kann beispielsweise an der Schallerzeugungsvorrichtung steif ausgelegt sein, und einer der Schallerzeugungsvorrichtung entgegengesetzten Seite reversibel plastisch verformbar, so dass ein enger Kontakt mit dem Kopf entstehen kann, das Gitter nach einer definierten Ruhezeit sich aber wieder in seine Ausgangsform zurückbildet. Dabei kann das 3D-Gitter mit einer zusätzlichen Flüssigkeits- und/oder Fluidschicht implementiert werden, die die Funktion der homogenen Schwingungsweitergabe bei gleichzeitigem Komfort für den Nutzer schafft. Diese Flüssigkeitsschicht kann in mehrere Kompartimente unterteilt sein. Das 3D-Gitter kann vorteilhafterweise die von den Schallerzeugungsvorrichtungen eingestrahlte Schwingung auf eine größere Fläche zu verteilen, ohne dabei - in Art einer Lautsprechermembran - Luftschall zu erzeugen. Dies kann durch Aussparungen in dem 3D-Gitter und/oder in einer 3D-Struktur unterstützt werden. Weiterhin kann dies durch die geringen Amplituden der Schwingung unterstützt werden.

In einer Ausführungsform weist die Schallfortpflanzungsvorrichtung eine Form von Bienenwaben auf. Die Ausführungsform kann als Variation eines 3D-Gitters betrachtet werden. Diese Ausführungsform ist durch eine Vielzahl von nebeneinander angeordneten sechseckigen Waben bestimmt, die beispielsweise auf einer Transmitterplatte angeordnet sind. Die Bienenwaben können aus einem teilelastischen Material bestehen. Die Bienenwabenstruktur kann aus elastischeren Materialien bestehen als z.B. planare Platten und dennoch die Vibration weiterleiten, während sie dennoch flexibel ist. Die Größe der Waben kann variieren. Auf diese Weise kann der Schall durch die senkrechten Strukturen der Wabe von Schallerzeugungsvorrichtungen hin zu dem Kopf geleitet werden. An den Schallerzeugungsvorrichtungen entstandener Luftschall wird in senkrechte Richtung geleitet und eine Weiterleitung in eine waagrechte Richtung - in der sich z.B. eine andere Person befinden kann, die möglichst wenig Schall empfangen soll - kann zumindest bei hohen Frequenzen deutlich reduziert werden. Durch die genannte Gestaltung kann der Schall besonders homogen verteilt an eine weitere Schallfortpflanzungsvorrichtung weiterleitet werden, zum Beispiel an eine Flüssigkeitsblase.

In einer Ausführungsform weist die Schallfortpflanzungsvorrichtung eine im Wesentlichen steife Struktur auf, aufweisend eine Vielzahl von vorzugsweise zylindrischen Elementen, die aus einer Platte oder aus radial angeordneten Stäben herausragen. Die Ausführungsform kann als Variation eines 3D-Gitters betrachtet werden. Die Elemente können nicht nur zylindrisch sein, sondern jede Form aufweisen, z.B. elliptisch, vieleckig und/oder eine andere Form. Die Elemente können hohl oder massiv sein. Deren Außendurchmesser kann kleiner als 10 mm, z.B. kleiner als 5 mm, sein. Die Elemente können unregelmäßig angeordnet sein. Dies kann dazu beitragen, um den Schall besonders homogen an den Nutzer weiterzuleiten. Dies kann auch in Teilbereichen geschehen, z.B. durch mehrere, unterschiedlich angesteuerte Schallerzeugungsvorrichtungen. Die steife Struktur kann in ein elastisches Material, z.B. in einen Schaumstoff, eingebettet sein. Beispielsweise kann die Ausführungsform vertikale, z.B. zylindrische Elementen aufweisen, die in einen Schaumstoff gebettet Schwingung über Transmitterplatten verteilt übertragen. Das elastische Material kann dazu beitragen, höhere Frequenzen (z.B. > 500 Hz) zu dämmen. Weiterhin kann dies den Komfort erhöhen.

In einer Ausführungsform weist die Schallfortpflanzungsvorrichtung eine Form einer Baumstruktur mit verbundenen Ästen auf. Die Ausführungsform kann als Variation eines 3D-Gitters betrachtet werden. Dadurch kann der Schall, über die Äste, vorteilhafterweise auf eine größere Fläche verteilt werden. Die Baumstruktur kann Äste mit einer Dicke zwischen 2 mm und 5 mm, z.B. etwa 3 mm, aufweisen. Die Baumstruktur kann Polyethylen (PE) aufweisen oder aus diesem Material bestehen. Die Schallerzeugungsvorrichtung kann direkt auf der Baumstruktur angeordnet sein. Bei der Baumstruktur wird der Schall von einem Anregungspunkt (z.B. der Schallerzeugungsvorrichtung) über die Struktur gewissermaßen aufgefächert. Der Schall kann dadurch über eine breitere Fläche an die Flüssigkeitsblase abgegeben werden, wodurch ein homogeneres Klangerlebnis für den Nutzer erzeugt werden kann, insbesondere im Vergleich zu reiner Punktanregung. Die Baumstruktur kann, z.B. wegen ihrer geringen Oberfläche, deutlich weniger Luftschall abstrahlen, aber dennoch den Schall großflächig zu dem Nutzer leiten. Die Baumstruktur kann, z.B. wegen Verbiegens in Querrichtung der Äste, komfortabel sein, bei zeitgleicher Schwingungsübertragung axial zu oder in den Ästen. Weiter vorteilhaft ist, dass sich die Baumstruktur umso mehr versteift - und damit zu einer besseren Weiterleitung des Schalls beitragen kann -, je mehr Druck (durch den Kopf) auf die Baumstruktur ausgeübt wird.

In einer Ausführungsform weist die Schallfortpflanzungsvorrichtung eine Form eines Fischgrätenmusters mit geschlossenen Enden auf. Die Ausführungsform kann als Variation eines 3D-Gitters betrachtet werden. Die Schallerzeugungsvorrichtung kann dabei an einer Wurzel des Fischgrätenmusters, insbesondere außerhalb einer weiteren Schallfortpflanzungsvorrichtung, angeordnet sein. Das Fischgrätenmuster kann in und/oder an der weiteren Schallfortpflanzungsvorrichtung angeordnet sein. Bei Ausführungsformen, bei denen das Fischgrätenmuster in der weiteren Schallfortpflanzungsvorrichtung angeordnet ist, kann die Abstrahlung der Transmitterschicht in Gegenrichtung des Nutzers als störenden Luftschall weiter reduziert werden. Das Fischgrätenmuster kann eine besonders homogene Verteilung des Schalls aufweisen, da ein Einschwingen in der Wurzel der Struktur stattfindet und die Weiterleitung über das Skelett mit abnehmender Astdicke. Die geschlossenen Enden können sowohl akustisch vorteilhaft sein als auch die Gefahr einer Beschädigung durch spitze Enden reduzieren. Das Fischgrätenmuster kann eine gewisse Elastizität aufweisen, was vorteilhafterweise den Komfort fördern kann.

In einigen Ausführungsformen weist die Vorrichtung weiterhin eine Technikeinheit auf. Die Technikeinheit ist zur Ansteuerung der Schallerzeugungsvorrichtung eingerichtet. Die Ansteuerung kann die Schallerzeugungsvorrichtung mit Klängen versorgen. Die Technikeinheit kann beispielsweise einen Signalgenerator, eine Verstärkereinheit, z.B. eine Leistungsverstärkereinheit, und/oder dergleichen umfassen. Die Technikeinheit kann alternativ oder zusätzlich eine Steuerung der Vorrichtung umfassen, z.B. für eine Heizung, für Ladefunktionen, für eine "virtuelle" Verlagerung der Schallquellen, für Ein- und Ausschalten und/oder für weitere Steuerungsfunktionen. Die Technikeinheit kann auch, drahtlos oder drahtgebunden, ferngesteuert werden.

In einer Ausführungsform wird die Schallerzeugungsvorrichtung nur bei einem direkten Kontakt mit einem Gegenstand, insbesondere mit einem Bereich, der mit dem Schädelknochen akustisch gekoppelt ist, angesteuert. Dies kann beispielsweise mittels eines Näherungsschalters (z.B. induktiv, kapazitiv, magnetisch), Dehnungsmesstreifen (DMS) einem drucksensitiven Schalter und/oder mittels anderer Mechanismen realisiert sein. Diese können in Positionen (z.B. in der horizontalen Mittelachse des Kissens) angeordnet sein, in denen eine Belastung durch den Nutzer besonders wahrscheinlich ist. Durch die genannten Merkmale kann vorteilhafterweise erreicht werden, dass die Vorrichtung nur bei Kontakt eines Kopfes mit der Schallfortpflanzungsvorrichtung Schall aussendet. Dies kann auch selektiv erfolgen, d.h. Bereiche, auf denen der Kopf nicht aufliegt, können abgeschaltet sein. Darüber hinaus die Lautstärke der Schallerzeugungsvorrichtung abhängig vom Druck des Kopfes auf die Vorrichtung gesteuert werden. Beispielsweise kann die Lautstärke direkt proportional zum aufgebrachten Druck gesteuert werden. Durch diese Merkmale kann die Störung einer Umgebung und/oder von anderen Personen weiter reduziert werden.

Alternativ oder zusätzlich kann die Vorrichtung Sensoren aufweisen, welche dazu eingerichtet sind, um Schlafindikatoren, insbesondere eines Benutzers der Vorrichtung zu messen. Schlafindikatoren können beispielsweise das Erfassen einer Bewegung des Kopfes, Druckveränderungen des Kopfes auf die Schallfortpflanzungsvorrichtung und/oder die Erfassung weiterer Messwerte umfassen. Insbesondere kann die Vorrichtung weiterhin eine Vielzahl von Drucksensoren aufweisen, so dass eine Position und/oder eine Bewegung des Schädelknochens und/oder des Kopfes, soweit dieser auf der Schallfortpflanzungsvorrichtung aufliegt, bestimmbar ist. Insbesondere bei einem 3D-Gitter und/oder ähnlichen Ausführungsformen können die Sensoren nur in einigen Elementen dieser Strukturen angeordnet sein, so dass vorteilhafterweise die Schallausbreitung insgesamt nur geringfügig oder überhaupt nicht gestört sein kann. Eine Bestimmung der Bewegung kann mittels unterschiedlicher Methoden erfolgen; so kann z.B. nur eine Frequenz der Bewegung erfasst werden, oder es können auch Methode der künstlichen Intelligenz (KI) verwendet werden, die individuelle Schlafmuster erfassen bzw. auswerten können.

In einer Ausführungsform wird die Schallerzeugungsvorrichtung von einer Technikeinheit angesteuert, welche Eigenschaften, insbesondere akustische Eigenschaften, der Knochenschallübertragung zumindest teilweise kompensiert. Dies kann beispielsweise mittels eines Equalizer realisiert werden und/oder anderer Teilsysteme, die eine Modifikation der Schallquelle(n) zur Korrektur durchführen. Die Korrektur kann zumindest teilweise zu einem natürlichen Schalleindruck oder -empfinden beitragen.

In einigen Ausführungsformen wird die Schallerzeugungsvorrichtung mit Naturgeräuschen und/oder einer Wunschklangkulisse des Patienten beschallt. Dies kann zur zumindest teilweisen Kompensation von Innenohrgeräuschen, wie z.B. Tinnitus, und/oder zu einer Erleichterung oder Verbesserung des Krankheitsbilds beitragen. Als besonders vorteilhaft hat sich z.B. der Klang eines Bachlaufes, von Meeresrauschen, eines Lagerfeuers, Vogelzwitschern und/oder der Klang anderer Naturgeräusche erwiesen.

In einigen Ausführungsformen wird die Schallerzeugungsvorrichtung mit einem Klangspektrum beschallt, bei dem Frequenzbänder, deren Frequenz unmittelbar oberhalb und/oder unterhalb einer Tinnitus-Frequenz liegt, verstärkt werden. Dies kann z.B. durch ein entsprechendes Equalizer-Setting erreicht werden. Beispielsweise kann bei einer Tinnitus-Frequenz von 3.000 Hz (0 dB) eine Anhebung bei 2.700 Hz und 3.300 Hz zwischen + 1 dB und + 5 dB, diesen Effekt realisieren. Dies kann zu einer weiteren Verbesserung des Krankheitsbilds beitragen.

In einigen Ausführungsformen wird die Schallerzeugungsvorrichtung mit einem Klangspektrum beschallt, bei dem die Tinnitus-Frequenz pulsierend addiert wird. Die Pulsfrequenz kann z.B. zwischen 1/10 Sekunde und 30 Sekunden betragen. Die Tinnitus-Frequenz kann pulsierend z.B. in spielende Musik integriert werden, um dem Gehirn die Möglichkeit zu geben, wieder unterscheiden zu können, wann das Signal zu erwarten ist und wann es sich selbst "übersteuert". Bei einer Unterdrückung des Tinnitus-Geräusches kann ein beruhigender Ton bzw. Tonfolge verwendet werden; dies kann das Gehirn dabei unterstützen, das Tinnitus-Geräusch zu ignorieren. Dieses Konzept kann auf einer Untersuchung basieren, wie das Innenohr mehrere verschiedene Töne aufnimmt. Weisen sie die richtige Kombination von Frequenzbereichen auf und ist der lärmunterdrückende Ton nur ein wenig lauter als das Tinnitus-Geräusch, sind Innenohr und Gehirn in vielen Fällen nicht mehr in der Lage, Letzteres wahrzunehmen. Im Ergebnis kann eine Reduzierung einer Beeinträchtigung durch das Tinnitus-Geräusch erzielt werden.

In einigen Ausführungsformen weist die Technikeinheit eine digitale Empfangseinheit auf, die zum Empfang von Audioquellen und/oder zur Steuerung der Technikeinheit eingerichtet ist. Die Empfangseinheit kann beispielsweise Protokolle wie Bluetooth, WLAN (Wireless LAN), DAB (Digital Audio Broadcast) und/oder weitere Protokolle unterstützen. Die Technikeinheit kann damit eine Steuerung eines breiten, z.B. eines vollen, Funktionsumfangs unterstützen. Dies kann z.B. eine drahtlose Verbindung mit einem Audiogerät beinhalten, von welchem aus sowohl das Audiosignal als auch zugehörige Parameter gesteuert werden können.

In einigen Ausführungsformen weist die Technikeinheit einen Akkumulator und/oder eine induktive Ladeeinheit auf. So kann der Akkumulator beispielsweise in der Technikeinheit angeordnet sein, und kann induktiv oder über eine Kabelverbindung während oder außerhalb des Betriebs der Vorrichtung geladen werden. Weiterhin kann, z.B. über eine Fernbedienung, ein Ladezustand des Akkumulators und/oder Daten von Sensoren abgerufen werden. Dies kann sowohl Sensorik für Datenerfassung der Vorrichtung betreffen als auch Sensorik für den Nutzer.

In einigen Ausführungsformen weist die Vorrichtung weiterhin ein Gehäuse und/oder eine Schutzhülle auf. Dabei bedeckt das Gehäuse und/oder die Schutzhülle die Schallfortpflanzungsvorrichtung und/oder die Schallerzeugungsvorrichtung zumindest teilweise. Damit kann vorteilhafterweise ein Schutz vor mechanischen und/oder chemischen Einwirkungen erreicht werden. Zumindest einige der Schutzhüllen können waschbar ausgeführt sein. Zumindest einige der Gehäuse und/oder Schutzhüllen können Elemente zur elektromagnetischen Abschirmung, z.B. von elektromagnetischen Strahlen, aufweisen. Zumindest einige der Gehäuse und/oder Schutzhüllen können zu einem angenehmeren Liegegefühl beitragen.

Ein weiterer Aspekt betrifft eine Verwendung einer Vorrichtung zur Schallübertragung, wie oben und/oder nachfolgend beschrieben, zur Schallübertragung mittels Körperschall.

Ein weiterer Aspekt betrifft eine Verwendung einer Vorrichtung zur Schallübertragung, wie oben und/oder nachfolgend beschrieben, zur zumindest teilweisen Kompensation und/oder der Unterdrückung von Innenohrgeräuschen, wie z.B. Tinnitus. Eine Erleichterung kann beispielsweise durch eine Überlagerung des Tinnitus mit einer Wunschklangkulisse des Patienten erzielt werden. Als Wunschklangkulisse hat sich z.B. der Klang eines Bachlaufes, von Meeresrauschen, eines Lagerfeuers, Vogelzwitschern, andere Naturgeräusche und/oder tieffrequente Geräusche erwiesen. Alternativ oder zusätzlich kann die Tinnitus-Frequenz in einem Equalizer-Setting herausgefiltert werden und Frequenzbänder können ober- und unterhalb der Tinnitus-Frequenz verstärkt werden. Die Tinnitus-Frequenz kann pulsierend abgespielt werden, z.B. in spielende Musik integriert werden, um dem Gehirn die Möglichkeit zu geben, wieder unterscheiden zu können, wann das Signal zu erwarten ist und wann es sich selbst "übersteuert". Bei einer Unterdrückung des Tinnitus-Geräusches kann ein beruhigender Ton bzw. Tonfolge verwendet werden; dies kann das Gehirn dabei unterstützen, das Tinnitus-Geräusch zu ignorieren. Dieses Konzept nutzt die Art und Weise, wie das Innenohr mehrere verschiedene Töne aufnimmt. Weisen sie die richtige Kombination von Frequenzbereichen auf und ist der lärmunterdrückende Ton nur ein wenig lauter als das Tinnitus-Geräusch, sind Innenohr und Gehirn in vielen Fällen nicht mehr in der Lage, Letzteres wahrzunehmen. Im Ergebnis kann eine Reduzierung einer Beeinträchtigung durch das Tinnitus-Geräusch erzielt werden.

Die Wirkung wird in vielen Fällen als besonders vorteilhaft in einer Einschlafphase des Patienten empfunden. Als Indikator für die Einschlafphase kann zum Beispiel ein Muster einer Kopfbewegung verwendet werden.

Es sei noch angemerkt, dass die verschiedenen Ausführungsformen miteinander kombiniert werden können.

Zur weiteren Verdeutlichung wird die Erfindung anhand von in den Figuren abgebildeten Ausführungsformen beschrieben. Diese Ausführungsformen sind nur als Beispiel, nicht aber als Einschränkung zu verstehen.

### Kurze Beschreibung der Figuren

Dabei zeigt:
- **Fig. 1a**: eine schematische Darstellung einer Vorrichtung gemäß einer Ausführungsform;
- **Fig. 1b**: eine schematische Darstellung einiger Elemente einer Vorrichtung gemäß **Fig. 1a****;**
- **Fig. 2a**: eine schematische Darstellung einer Vorrichtung gemäß einer weiteren Ausführungsform;
- **Fig. 2b**: eine schematische Darstellung einiger Elemente einer Vorrichtung gemäß **Fig. 2a****;**
- **Fig. 3**: ein Blockschaltbild eines Teils einer Vorrichtung gemäß einer Ausführungsform;
- **Fig. 4a**: eine schematische Darstellung einer Vorrichtung gemäß einer weiteren Ausführungsform;
- **Fig. 4b**: eine Variation der Vorrichtung von **Fig. 4a****;**
- **Fig. 5a**: eine schematische Darstellung einer Vorrichtung gemäß einer weiteren Ausführungsform;
- **Fig. 5b**: einen anderen Blickwinkel auf die Vorrichtung gemäß **Fig. 5a****;**
- **Fig. 6a**: eine schematische Darstellung einer Vorrichtung gemäß einer weiteren Ausführungsform im Querschnitt;
- **Fig. 6b**: eine perspektivische Darstellung der Vorrichtung gemäß **Fig. 6a****;**
- **Fig. 7a**: eine schematische Darstellung einer Vorrichtung gemäß einer weiteren Ausführungsform in Seitenansicht;
- **Fig. 7b**: eine perspektivische Darstellung der Vorrichtung gemäß **Fig. 7a****;**
- **Fig. 8a**: eine schematische Darstellung einer Vorrichtung gemäß einer weiteren in Seitenansicht;
- **Fig. 8b**: eine Draufsicht der Vorrichtung gemäß **Fig. 8a****.**

### Detaillierte Beschreibung von Ausführungsformen

**Fig. 1a** zeigt eine schematische Darstellung einer Vorrichtung 10 gemäß einer Ausführungsform. Die Vorrichtung 10 weist zwei Schallerzeugungsvorrichtungen 20 auf, die an je einer verformbaren Schallfortpflanzungsvorrichtung 30 in akustisch gekoppelter Weise angeordnet sind. Die Schallerzeugungsvorrichtungen 20 werden von einer Technikeinheit 40 angesteuert, die in der gezeigten Ausführungsform unterhalb der Schallfortpflanzungsvorrichtungen 30 angeordnet ist. Die Vorrichtung 10 wird durch ein Gehäuse oder eine Schutzhülle 50 zumindest teilweise bedeckt. Das Gehäuse kann in zumindest manchen Ausführungsformen so dünn ausgelegt sein, dass es eine gute akustische Kopplung mit den Schallfortpflanzungsvorrichtungen 30 gewährleistet. Das Gehäuse in der gezeigten Ausführungsform weist die Form eines Kissens auf, so dass, durch direkten Kontakt mit einem Bereich des Kopfes, ein Knochen im Bereich eines menschlichen Kopfes akustisch gekoppelt angeordnet werden kann.

**Fig. 1b** zeigt eine schematische Darstellung einiger Elemente einer Vorrichtung 10 gemäß **Fig. 1a****.** Dabei sind insbesondere die Elemente Gehäuse oder Schutzhülle 50, die zwei Schallfortpflanzungsvorrichtungen 30, die zwei Schallerzeugungsvorrichtungen 20 und die Technikeinheit 40 gezeigt. Zur Herstellung der Vorrichtung 10 werden die Schallerzeugungsvorrichtungen 20 an je eine Schallfortpflanzungsvorrichtung 30 in akustisch gekoppelter Weise angeordnet, z.B. geklebt oder geschweißt. Diese Elemente werden dann in dem Kissen 50 angeordnet, so dass, wenn ein Bereich eines menschlichen Kopfes auf das Kissen gelegt wird, eine gute akustische Kopplung mit den Schallfortpflanzungsvorrichtungen 30 gewährleistet ist.

**Fig. 2a** zeigt eine schematische Darstellung einer Vorrichtung 10 gemäß einer weiteren Ausführungsform. Dabei weist die Vorrichtung 10 eine Vielzahl von Schallerzeugungsvorrichtungen 20 auf. Diese sind an einer einzigen Schallfortpflanzungsvorrichtung 30 in akustisch gekoppelter Weise angeordnet und werden von einer Technikeinheit 40 angesteuert. Weiterhin weist die Vorrichtung 10 ein Gehäuse oder eine Schutzhülle 50 auf, innerhalb derer diese Elemente angeordnet sind. Die Schallfortpflanzungsvorrichtung 30 kann plastisch verformbar gestaltet sein, so dass sie sich, bedeckt von der dünnen Schutzhülle 50, eng und akustisch gekoppelt an einen Knochen im Bereich eines menschlichen Kopfes anschmiegen kann. Die Vielzahl von Schallerzeugungsvorrichtungen 20 kann von der Technikeinheit 40 so angesteuert werden, dass Schallerzeugungsvorrichtungen 20 bei Bewegungen des Kopfes "virtuell mitgehen", d.h. lauter angesteuert werden in einem Bereich, in dem oder in dessen Nähe sich der Kopf gerade befindet. Damit kann das Hörerlebnis verbessert werden und eine Störung der Umgebung weiter reduziert werden.

**Fig. 2b** zeigt eine schematische Darstellung einiger Elemente einer Vorrichtung 10 gemäß **Fig. 2a****.** Durch diese Darstellung wird die Anordnung von Schutzhülle 50, Schallfortpflanzungsvorrichtung 30, der Vielzahl von Schallerzeugungsvorrichtungen 20 und der Technikeinheit 40 besonders deutlich.

**Fig. 3** zeigt ein Blockschaltbild eines Teils einer Vorrichtung 10 gemäß einer Ausführungsform. Das Blockschaltbild zeigt eine Technikeinheit 40, die eine Schallerzeugungsvorrichtung 20 ansteuert. Die Ansteuerung der Schallerzeugungsvorrichtung 20 ist mittels eines Signalgenerators oder einer Verstärkereinheit 48 realisiert. Die Technikeinheit 40 kann einen oder mehrere Signalgeneratoren oder Verstärkereinheiten 48 aufweisen. Der oder die Signalgenerator(en) oder Verstärkereinheit(en) 48 kann/können jeweils einen oder mehrere Schallerzeugungsvorrichtung(en) 20 ansteuern. Die Technikeinheit 40 weist weiterhin einen Akkumulator (oder eine Batterie) 44 auf. Wenn das Element 44 als Akkumulator ausgelegt ist, kann dieser mittels einer Ladeeinheit 46, insbesondere mittels einer induktiven Ladeeinheit, geladen werden. Die Technikeinheit 40 weist weiterhin eine Steuereinheit 42 auf. Die Steuereinheit 42 kann eine digitale Empfangseinheit 43 umfassen. Die digitale Empfangseinheit 43 kann ein oder mehrere drahtlose Protokolle unterstützen. Die digitale Empfangseinheit kann zur Übertragung von akustischen Signalen und/oder zur Steuerung verwendet werden. Die Steuereinheit 42 kann - alternativ oder zusätzlich - eine drahtgebundene Empfangseinheit (in **Fig. 3** nicht gezeigt) aufweisen, mit ähnlichen Funktionen wie die digitale Empfangseinheit 43. Die Signalgenerator(en) oder Verstärkereinheit(en) 48, die Steuereinheit 42 und/oder die verbundenen Einheiten, wie z.B. die digitale Empfangseinheit 43, werden von dem Akkumulator mit Strom versorgt.

**Fig. 4a** zeigt eine schematische Darstellung einer Vorrichtung 10 gemäß einer weiteren Ausführungsform. Dabei weist die Schallfortpflanzungsvorrichtung 30 eine oder mehrere Transmitterplatten 26 auf. Dadurch kann ein im Wesentlichen homogene, flächige Verteilung des durch die Schallerzeugungsvorrichtungen eingestrahlten Körperschalls erreicht werden. Die Transmitterplatten 26 sind zwischen der Schallerzeugungsvorrichtung 20 und einer (weiteren) Schallfortpflanzungsvorrichtung angeordnet sein. Die Schallerzeugungsvorrichtungen 20 werden von einer Technikeinheit 40 angesteuert. Die Transmitterplatten 26 sind zentriert zur Schallfortpflanzungsvorrichtung angeordnet. Die Transmitterplatten 26 weisen typischerweise eine hohe Steifigkeit und eine geringe Dichte auf. Die Transmitterplatten 26 können beispielsweise Carbon (carbonfaserverstärkter Kunststoff, CFK), Acryl oder ähnliche Materialien aufweisen oder aus diesen bestehen. Es wird deutlich, dass die Schallerzeugungsvorrichtung dezentral zu der oder den Transmitterplatte 26 angeordnet ist; diese Stelle kann Hotspots der Eigenmoden der Transmitterplatten 26 entsprechen. Dies kann eine optimale Schwingungsanregung der Platte 26 ermöglichen. Die Transmitterplatte 26 weist Aussparungen 28 in Form von mehreren Kreisbögen auf. (Die Aussparungen 28 sind aus Darstellungsgründen nur teilweise mit Bezugszeichen markiert.) Dabei sind mehrere der Kreisbögen konzentrisch zu einem Mittelpunkt angeordnet. Dieser Mittelpunkt ist durch die Schallerzeugungsvorrichtung 20 definiert.

**Fig. 4b** zeigt eine Variation der Vorrichtung von **Fig. 4a****.** Im Unterschied zu **Fig. 4a** werden 3 Transmitterplatten bzw. Transmittersegmente 26 verwendet. Es wird deutlich, dass die Schallerzeugungsvorrichtungen 20 dezentral zu der oder den Transmitterplatte bzw. dem Transmittersegment 26 angeordnet sind; diese sind bei etwa 40 %, in x- und y-Richtung der Platten 26 angeordnet.

**Fig. 5a** zeigt eine schematische Darstellung einer Vorrichtung 10 gemäß einer weiteren Ausführungsform. **Fig. 5b** zeigt einen anderen Blickwinkel auf die Vorrichtung gemäß **Fig. 5a****.** Das Ausführungsbeispiel zeigt eine Vielzahl von nebeneinander angeordneten sechseckigen Waben 24, die auf einer Transmitterplatte 26 oder auf einer anderen Platte angeordnet sind. Die Bienenwaben 24 können aus einem teilelastischen Material bestehen. Die Bienenwaben 24 sind zwischen der Schallerzeugungsvorrichtung 20 und den Platten 26 angeordnet. Schallerzeugungsvorrichtungen 20 sind auf den Waben 24 angeordnet und werden von einer Technikeinheit 40 angesteuert.

**Fig. 6a** zeigt eine schematische Darstellung einer Vorrichtung 10 gemäß einer weiteren Ausführungsform im Querschnitt. **Fig. 6b** zeigt eine perspektivische Darstellung der Vorrichtung 10 gemäß **Fig. 6a****.** Die Vorrichtung 10 weist eine im Wesentlichen steife Struktur 32 auf, aufweisend eine Vielzahl von vorzugsweise zylindrischen Elementen 33. In dem Ausführungsbeispiel ist die steife Struktur 32 aus radial angeordneten Stäben gebildet, aus denen die zylindrischen Elemente 33 herausragen. Die Elemente 33 sind unregelmäßig angeordnet. Die Struktur 32 ist in ein elastisches Material, wie z.B. in einen Schaumstoff, eingebettet. Schallerzeugungsvorrichtungen 20 sind auf der Struktur 32 angeordnet und werden von einer Technikeinheit 40 angesteuert.

**Fig. 7a** zeigt eine schematische Darstellung einer Vorrichtung 10 gemäß einer weiteren Ausführungsform in Seitenansicht. **Fig. 7b** zeigt eine perspektivische Darstellung der Vorrichtung 10 gemäß **Fig. 7a****.** Die Vorrichtung 10 weist eine Schallfortpflanzungsvorrichtung in Form einer Baumstruktur 22 mit verbundenen Ästen auf. Dadurch wird der Schall von einer Schallerzeugungsvorrichtung 20, die an einer Wurzel der Baumstruktur 22 angeordnet ist, über die Baumstruktur 22 aufgefächert. Der Schall wird dadurch über eine breitere Fläche an eine (weitere) Schallfortpflanzungsvorrichtung 20, z.B. an eine Flüssigkeitsblase, abgegeben. Die Schallerzeugungsvorrichtungen 20 werden von einer Technikeinheit 40 angesteuert.

**Fig. 8a** zeigt eine schematische Darstellung einer Vorrichtung 10 gemäß einer weiteren Seitenansicht. **Fig. 8b** zeigt eine Draufsicht der Vorrichtung 10 gemäß **Fig. 8a****.** Dabei weist die Schallfortpflanzungsvorrichtung eine Form eines Fischgrätenmusters, mit mindestens einem zentralen Element 36 und Abzweigungen oder Gräten 37, mit geschlossenen Enden 38. Das Fischgrätenmuster ist in und/oder an einer weiteren Schallfortpflanzungsvorrichtung 30 angeordnet. Eine Schallerzeugungsvorrichtung 20 ist an der Wurzel des Fischgrätenmusters angeordnet.

### Liste der Bezugszeichen

- 10: Vorrichtung
- 20: Schallerzeugungsvorrichtung
- 22: Baumstruktur
- 24: Waben
- 26: Transmitterplatten
- 28: Aussparungen
- 30: Schallfortpflanzungsvorrichtung
- 32: Struktur
- 33: Elemente
- 36: zentrales Element
- 37: Gräten
- 38: geschlossene Enden
- 40: Technikeinheit
- 42: Steuereinheit
- 43: digitale Empfangseinheit
- 44: Akkumulator, Batterie
- 46: Ladeeinheit
- 48: Verstärkereinheit
- 50: Gehäuse, Schutzhülle

## Patentansprüche

1. Vorrichtung (10), eingerichtet zur Schallübertragung mittels Knochenschall, zum Hervorrufen eines Schallempfindens durch Anregung von Körperschall in einem Schädelknochen, die Vorrichtung (10) aufweisend:
mindestens eine Schallerzeugungsvorrichtung (20), und
eine Schallfortpflanzungsvorrichtung (30), welche akustisch gekoppelt zu der Schallerzeugungsvorrichtung (20) angeordnet ist und die dazu eingerichtet ist,
durch akustische Kopplung der Schallfortpflanzungsvorrichtung (30) mit dem Schädelknochen das Schallempfinden hervorzurufen.

2. Vorrichtung (10) nach Anspruch 1,
wobei die Schallerzeugungsvorrichtung (20) ein elektrodynamischer, elektrostatischer oder piezoelektrischer Schallwandler ist, und/oder
die Vorrichtung (10) eine Vielzahl von Schallerzeugungsvorrichtungen (20) aufweist.

3. Vorrichtung (10) nach Anspruch 2,
wobei die Vielzahl von Schallerzeugungsvorrichtungen (20) in Form einer Matrix angeordnet sind.

4. Vorrichtung (10) nach einem der vorhergehenden Ansprüche,
wobei die Schallfortpflanzungsvorrichtung (30) eine oder mehrere Transmitterplatten aufweist.

5. Vorrichtung (10) nach einem der vorhergehenden Ansprüche,
wobei die Schallfortpflanzungsvorrichtung (30) ein 3D-Gitter aufweist.

6. Vorrichtung (10) nach einem der vorhergehenden Ansprüche,
wobei die Schallfortpflanzungsvorrichtung (30) eine Form von Bienenwaben aufweist.

7. Vorrichtung (10) nach einem der vorhergehenden Ansprüche,
wobei die Schallfortpflanzungsvorrichtung (30) eine im Wesentlichen steife Struktur aufweist, aufweisend eine Vielzahl von vorzugsweise zylindrischen Elementen, die aus einer Platte oder aus radial angeordneten Stäben herausragen.

8. Vorrichtung (10) nach einem der vorhergehenden Ansprüche,
wobei die Schallfortpflanzungsvorrichtung (30) eine Form einer Baumstruktur mit verbundenen Ästen aufweist.

9. Vorrichtung (10) nach einem der vorhergehenden Ansprüche,
wobei die Schallfortpflanzungsvorrichtung (30) eine Form eines Fischgrätenmusters mit geschlossenen Enden aufweist.

10. Vorrichtung (10) nach einem der vorhergehenden Ansprüche,
wobei die Schallerzeugungsvorrichtung (20) nur bei einem direkten Kontakt mit einem Gegenstand, insbesondere mit einem Bereich, der mit dem Schädelknochen akustisch gekoppelt ist, angesteuert wird.

11. Vorrichtung (10) nach einem der vorhergehenden Ansprüche, weiterhin aufweisend eine Vielzahl von Drucksensoren,
so dass eine Position und/oder eine Bewegung des Schädelknochens und/oder des Kopfes, soweit dieser auf der Schallfortpflanzungsvorrichtung (30) aufliegt, bestimmbar ist.

12. Vorrichtung nach einem der vorhergehenden Ansprüche,
wobei die Schallerzeugungsvorrichtung (20) mit Naturgeräuschen beschallt wird.

13. Vorrichtung nach einem der vorhergehenden Ansprüche,
wobei die Schallerzeugungsvorrichtung (20) mit einem Klangspektrum beschallt wird, bei dem Frequenzbänder, deren Frequenz unmittelbar oberhalb und/oder unterhalb einer Tinnitus-Frequenz liegt, verstärkt werden.

14. Vorrichtung nach einem der vorhergehenden Ansprüche,
wobei die Schallerzeugungsvorrichtung (20) mit einem Klangspektrum beschallt wird, bei dem die Tinnitus-Frequenz pulsierend addiert wird.

15. Verwendung einer Vorrichtung (10) zur Schallübertragung nach einem der vorhergehenden Ansprüche zur zumindest teilweisen Kompensation von Innenohrgeräuschen.
